# EUROPÄISCHE PATENTANMELDUNG

(11) **EP 0 573 690 A1**
(43) Veröffentlichungstag der Anmeldung: **15.12.1993**
(21) Anmeldenummer: 92109792.9
(22) Anmeldetag: 11.06.1992
(51) Int. Cl.: H01R 13/24

(54) **Druckkontakt**

(71) Anmelder: GEC Alsthom T&D AG, CH-5036 Oberentfelden (CH)
(72) Erfinder: Antunovits, Antal, CH-5036 Oberentfelden (CH)
(74) Vertreter: Patentanwälte Schaad, Balass & Partner AG

(57) **Zusammenfassung**

Der Druckkontakt (10) weist einen hohlzylinderförmigen Grundkörper (16) auf, in dem das Kontaktstück (22) in Richtung der Achse (20) verschiebbar geführt und an diesem über die als Druckfeder ausgebildete Schraubenfeder (58) abgestützt ist. Am Kontaktstück (22) ist eine Umfangsnut (44) ausgenommen, in der eine Wendel (46) aus elektrisch leitendem, federndem Material angeordnet ist. Die Wendel (46) liegt an der Mantelfläche (48) des Grundkörpers (16) an und verbindet diesen elektrisch mit dem Kontaktstück (22). Jener ist über eine Schraubenverbindung am ersten Leiter (12) befestigt. Zum elektrischen Verbinden dieses ersten Leiters (12) mit einem zweiten Leiter ist der Drukkontakt (10) axial gegen diesen zweiten Leiter drückbar.

## Beschreibung

Die vorliegende Erfindung betrifft einen Druckkontakt gemäss dem Oberbegriff des Anspruchs 1.

Druckkontakte dieser Art dienen vorwiegend zur elektrischen Verbindung zweier Leiter, die gegeneinander grosse Lagetoleranzen haben können.

Aus der DE-A-39 38 706 ist ein Druckkontakt bekannt, dessen gefedertes Kontaktstück an seinem einem Grundkörper zugewandten hinteren Endbereich als Hohlzylinder mit längsverlaufenden Schlitzen ausgebildet ist. Die verbleibenden Segmente zwischen diesen Schlitzen bilden Kontaktfinger, die mit Eigenfederung aussen auf der Innenseite des hohlzylinderförmigen Grundkörpers anliegen. Die Herstellung dieses Druckkontakts ist äusserst aufwendig und zudem besteht die Gefahr, dass bei hohen Strömen, auch wenn diese nur kurzzeitig auftreten, die Kontaktfinger gegenseitig angezogen werden und sich deshalb vom Grundkörper abheben. Dies kann zur Bildung von Lichtbogen und damit zu Verschweissungen zwischen dem Grundkörper und dem gefederten Kontaktstück führen, so dass der Druckkontakt blockiert und seine Federeigenschaft aufgehoben ist.

Bei einem weiteren Druckkontakt gemäss der DE-C-27 41 257 ist der Grundkörper mit dem gefederten Kontaktstück über flexible Litzen verbunden. Auch bei diesem Druckkontakt ist die Herstellung mit einem beträchtlichen manuellen Aufwand verbunden und es besteht bei häufiger Betätigung die Gefahr eines Bruchs der Litzen.

Es ist deshalb Aufgabe der vorliegenden Erfindung, einen gattungsgemässen Druckkontakt zu schaffen, der eine verbesserte Tragfähigkeit für hohe Ströme aufweist und einfach herstellbar ist.

Diese Aufgabe wird mit einem gattungsbildenden Druckkontakt gelöst, der die Merkmale im Kennzeichen des Anspruchs 1 aufweist.

Beim erfindungsgemässen Druckkontakt können der Grundkörper und das Kontaktstück allein durch Drehen hergestellt und mit wenig Aufwand montiert werden. Die Wendel liegt mit jeder ihrer Vielzahl von Windungen am Kontaktstück und am Grundkörper an, was zu kleinen Strombelastungen der Halbwindungen und der Kontakte führt. Die Wendel ist in radialer Richtung wohl elastisch, weist aber eine hohe Federkonstante auf, so dass grosse Kontaktdrücke und eine grosse Stabilität gegen die durch den Strom hervorgerufenen Kräfte erzielt wird. Weiter verlaufen die Abschnitte der Wendel, mit welcher sie am Grundkörper anliegt, etwa in Bewegungsrichtung des Kontaktstücks, so dass geringe Reibung erzielbar ist. Gleichzeitig sorgt die Wendel für eine Zentrierung des Konstaktstücks im Grundkörper.

Besonders bevorzugte Ausbildungsformen des erfindungsgemässen Druckkontakts sind in den abhängigen Ansprüchen angegeben.

Die vorliegende Erfindung wird nun anhand von in der Zeichnung dargestellten Ausbildungsformen näher beschrieben. Es zeigen rein schematisch:
- Fig. 1: in Ansicht und teilweise geschnitten einen Teil einer gekapselten Schaltanlage, bei welcher elektrische Leiter über Druckkontakte mit Spannungswandlern verbunden sind;
- Fig. 2: vergrössert einen Ausschnitt aus der Fig. 1 mit einem Druckkontakt; und
- Fig. 3-5: teilweise geschnitten drei unterschiedliche Ausbildungsformen des Druckkontakts.

Fig. 1 zeigt einen Teil einer metallgekapselten, druckgasisolierten Schaltanlage, bei welcher über federnde Druckkontakte 10 erste Leiter 12 mit zweiten Leitern 14 elektrisch verbunden sind. Wie dies insbesondere auch aus der Fig. 2 hervorgeht, weisen die Druckkontakte 10 je einen im wesentlichen zylinderförmigen Grundkörper 16 auf, der mittels einer Schraubenverbindung 18 am betreffenden ersten Leiter 12 befestigt ist. Auf der dem ersten Leiter 12 abgewandten Seite steht in axialer Richtung über den Grundkörper 16 ein ebenfalls zur Achse 20 rotationssymmetrisches, am Grundkörper federnd abgestütztes und an diesem koaxial geführtes Kontaktstück 22 vor, das axial gegen eine stirnseitige Endhaube 24 des zweiten Leiters 14 gedrückt ist. Die Endhaube 24 sitzt auf dem hochspannungsseitigen Anschlussleiter 26 eines Spannungswandlers 28. Die jeweils einer Phase zugeordneten Spannungswandler 28 sind an einem Deckel 30 der metallenen Kapselung 32 befestigt. Dieser Deckel 30 ist in bekannter Art und Weise über Schraubenverbindungen an einem rohrartigen Kapselungsteil 34 befestigt, der die Spannungswandler 28 umhüllt und an den auf der dem Deckel 30 abgewandten Seite nicht gezeigte weitere Kapselungsteile anschliessen. Der Deckel 30 ist in Richtung der Achse 34' des im wesentlichen rotationssymmetrischen Kapselungsteils 34 von diesem abhebbar, bzw. bei der Montage auf diesen absetzbar. Dabei nehmen die Druckkontakte 10 jeweils die in axialer Richtung auftretenden Toleranzen zwischen den fest angeordneten ersten Leitern 12 und den zweiten Leitern 14 auf. Toleranzen in radialer Richtung werden durch die Endhauben 24 aufgenommen.

Die ersten Leiter 12 sind in allgemein bekannter Art und Weise über Isolierkonen 36 bezüglich der Kapselung 32 fest abgestützt. Sie weisen auf der bezüglich der Isolierkonen 36 den Spannungswandlern 28 zugewandten Seite je einen abschirmhaubenartigen Endkörper 38 auf, welche den betreffenden Druckkontakt 10 direkt oder mittelbar über einen auslegerartigen Verbindungsleiter 40 tragen.

Anhand der Figuren 3-5 werden unterschiedliche Ausbildungsformen des Druckkontaktes 10 beschrieben.

Das rotationssymmetrische Kontaktstück 22 weist in seinem in den hohlzylinderförmigen Grundkörper 16 hineingreifenden Bereich einen Umfangswulst 42 auf, in dem eine radial gegen aussen offene, im Querschnitt etwa rechteckige Umfangsnut 44 ausgenommen ist. In der Umfangsnut 44 ist eine schraubenfederartige Wendel 46 aus elektrisch leitendem, federndem Material angeordnet, die an der koaxialen inneren Mantelfläche 48 des Grundkörpers 16 anliegt. Die Umfangsnut 44 ist bezüglich der Mantelfläche 48 derart geformt, dass die Wendel 46 bezüglich der Achse 20 in radialer Richtung elastisch zusammengedrückt ist und diese somit unter Federkraft sowohl an der Mantelfläche 48 als auch am Boden 50 der Umfangsnut 44 anliegt. Die beiden axialen Stirnwände 52 der Umfangsnut 44 sind so weit voneinander beabstandet, dass im montierten Zustand, d.h. wenn das Kontaktstück 22 mit der Wendel 46 im Grundkörper 16 angeordnet sind, die in radialer Richtung gestauchte Wendel 46 in axialer Richtung auch an den Stirnwänden 52 anliegt. Dadurch wird die Kraft vergrössert, mit welcher die Wendel 46 an der Mantelfläche 48 und am Boden 50 anliegt, und insbesondere wird ein Abheben der Wendel 46 ab der Mantelfläche 48 und/oder ab dem Boden 50, selbst bei sehr hohen Strömen, vermieden. Weist die Wendel 46 selbst eine genügend hohe Steifigkeit auf, kann selbstverständlich auf das Abstützen an den Stirnwänden 52 verzichtet werden.

Im vom ersten Leiter 12 abgewandten Endbereich ist am Grundkörper 16 eine gegen innen offene, umlaufende Haltenut 54 ausgenommen, in die ein Sprengring 56 eingesetzt ist, welcher als Anschlag mit dem Umfangswulst 42 des Kontaktstückes 20 zusammenwirkt, um dieses daran zu hindern, durch die Kraft einer Schraubenfeder 58 aus dem Grundkörper 16 hinaus verdrängt zu werden.

Um die als Druckfeder wirkende Schraubenfeder 58 zu zentrieren, greift sie mit ihrem dem Kontaktstück 22 zugewandten Endbereich in eine an diesem stirnseitig ausgenommene Vertiefung 60 ein.

Auf der dem ersten Leiter 12 zugewandten Seite weist der einstückig ausgebildete Grundkörper 16 ein Bodenteil 62 auf, an dem sich die Schraubenfeder 58 mit ihrem diesseitigen Ende abstützt.

Beim Druckkontakt 10 gemäss Fig. 3 weist nun der Bodenteil 62 einen bezüglich seiner stirnseitigen Kontaktfläche 64 in Richtung der Achse 20 abstehenden Gewindezapfen 66 auf, mit welchem der Grundkörper 16 mit dem Verbindungsleiter 40 des ersten Leiters 12 verschraubt ist. Auf der dem Innern des Grundkörpers 16 zugewandten Seite weist der Gewindezapfen 66 eine Ausnehmung 68 auf, in die die Schraubenfeder 58 eingreift. Deshalb ist der Durchmesser des Gewindezapfens 66 grösser als der Durchmesser der Schraubenfeder 58. Durch diese Ausbildungsform wird eine, in axialer Richtung von der Kontaktfläche 64 bis zum stirnseitigen, freien Ende des Kontaktstücks 22 gemessene, geringe Bauhöhe erzielt.

Bei der Ausbildungsform gemäss Fig. 4 ist der Bodenteil 62 eben ausgebildet, wodurch, um mit derselben Schraubenfeder 58 wie beim Druckkontakt 10 gemäss Fig. 3 dieselben Federeigenschaften des Druckkontakts 10 zu erreichen, die Bauhöhe entsprechend der Tiefe der Ausnehmung 68 grösser ist.

Gemäss Fig. 4 ist der Bodenteil 62 durch einen koaxialen Durchlass 70 hindurch von einer Schraube 72 durchgriffen, die in den ersten Leiter 12 eingreift und den Grundkörper 16 mit seiner Kontaktfläche 64 gegen den ersten Leiter 12 zieht. Der Aussendurchmesser 74 des Kopfes 72' der Schraube 72 ist dabei kleiner als die lichte Weite 58' der Schraubenfeder 58. Weiter weist auch das Kontaktstück 22 einen Axialdurchlass 76 auf, dessen Durchmesser 76' nun kleiner als der Aussendurchmesser 74 des Schraubenkopfs 72', aber grösser als der Durchmesser eines Werkzeuges 78 zum Anziehen der Schraube 72 ist. Dies ermöglicht den fertigen Zusammenbau des Druckkontaktes 10 inklusiv mit der darin lose angeordneten Schraube 72. Mittels des Werkzeugs 78 kann dann die Schraube 72 angezogen und so der Druckkontakt 10 am ersten Leiter 12 befestigt werden. Vorzugsweise ist der Abstand zwischen dem Bodenteil 62 und dem Kontaktstück 22 in axialer Richtung kleiner als die Länge der Schraube 72. Dadurch wird verhindert, dass diese ausser Eingriff mit dem Durchlass 70 gelangt. Vorzugsweise ist am Schraubenkopf 72' ein Innenvielkant ausgebildet, so dass mit dem entsprechenden, im Durchmesser kleine Abmessungen aufweisenden, Werkzeug 78 grosse Drehmomente aufgebracht werden können.

Bei der Ausbildungsform gemäss Fig. 5 steht ebenfalls, ähnlich Fig. 3, bezüglich der Kontaktfläche 64 vom Bodenteil 62 ein Gewindezapfen 66' ab. Dieser ist aber im Durchmesser wesentlich kleiner ausgebildet als der Gewindezapfen 66 gemäss Fig. 3, da er keine Ausnehmung 68 aufweist und die Schraubenfeder 58 sich auf dem gegen das Innere des Grundkörpers 16 hin eben ausgebildeten Bodenteil 62 abstützt. Die Bauhöhe ist somit gleich jener der Ausbildungsform gemäss Fig. 4. Ein Axialdurchlass 76 im Kontaktstück 22 ist aber nicht notwendig.

Um bei den Ausbildungsformen gemäss den Fig. 3 und 5 die Druckkontakte 10, beispielsweise mittels eines Gabelschlüssels, gegenüber dem ersten Leiter 12 festziehen zu können, sind am Grundkörper 16 ebene Angriffsflächen 80 ausgebildet.

In Zusammenschau der Fig. 1 und 3 wird deutlich, dass der Druckkontakt 10 gemäss Fig. 3 am Verbindungsleiter 40 des ersten Leiters 12 befestigt ist, wogegen die Druckkontakte 10 gemäss den Fig. 4 oder 5 direkt am Endkörper 38 der ersten Leiter 12 angeschraubt sind. Durch die unterschiedlichen Bauhöhen der Druckkontakte 10 kann somit die Dicke des Verbindungsleiters 40 in Richtung der Achse 20 und somit auch der Achse 34' aufgenommen werden.

## Patentansprüche

1. Druckkontakt mit einem etwa hohlzylinderförmigen, mit einem ersten Leiter (12) fest verbindbaren Grundkörper (16) und einem darin koaxial geführten, daran federnd abgestützten und mit diesem elektrisch verbundenen Kontaktstück (22), das axial gegen einen zweiten Leiter (14) drückbar ist, dadurch gekennzeichnet, dass das Kontaktstück (22) eine radial gegen aussen offene Umfangsnut (44) aufweist, in der eine am Grundkörper (16) anliegende Wendel (46) aus elektrisch leitendem, federndem Material angeordnet ist.

2. Druckkontakt nach Anspruch 1, dadurch gekennzeichnet, dass der Grundkörper (16) eine gegen innen offene, umlaufende Haltenut (54) aufweist, in die ein Sprengring (56) als Anschlag für das gefederte Kontaktstück (22) eingesetzt ist.

3. Druckkontakt nach Anspruch 1 oder 2, dadurch gekennzeichnet, dass der Grundkörper (16) mittels einer Schraubenverbindung (18) mit dem ersten Leiter (12) verbindbar ist.

4. Druckkontakt nach Anspruch 3, dadurch gekennzeichnet, dass am Grundkörper (16) ein Gewinde angeformt ist.

5. Druckkontakt nach Anspruch 4, dadurch gekennzeichnet, dass vom Grundkörper (16) auf der dem Kontaktstück (22) abgewandten Seite ein axialer Gewindezapfen (66) absteht, zwischen dem Kontaktstück (22) und dem Grundkörper (16) eine Schraubenfeder (58) angeordnet ist und der Gewindezapfen (66) eine Ausnehmung (68) aufweist in die die Schraubenfeder (58) eingreift.

6. Druckkontakt nach Anspruch 3, dadurch gekennzeichnet, dass der Grundkörper (16) einen Durchlass (70) aufweist, der zum Befestigen des Druckkontakts (10) am ersten Leiter (12) von einer Schraube (72) durchgriffen ist.

7. Druckkontakt nach Anspruch 4, dadurch gekennzeichnet, dass zwischen dem Kontaktstück (22) und dem Grundkörper (16) eine Schraubenfeder (58) angeordnet ist, deren lichte Weite (58') grösser ist als der Aussendurchmesser (74) des Kopfs (72') der Schraube (72), und dass das Kontaktstück (22) einen Axialdurchlass (76) aufweist, dessen Durchmesser (76') grösser ist als der Aussendurchmesser eines zum Anziehen der Schraube (72) dienenden Werkzeugs (78), sodass die Schraube (72) bei vollständig zusammengebautem Kontaktstück (10) zum Befestigen am ersten Leiter (12) angezogen werden kann.
